# EUROPÄISCHE PATENTSCHRIFT

(11) **EP 3 317 460 B1**
(45) Veröffentlichungstag und Bekanntmachung des Hinweises auf die Patenterteilung: **07.08.2019**
(21) Anmeldenummer: 16726790.5
(22) Anmeldetag: 02.06.2016
(51) Int. Cl.: E01B 27/06, E01B 27/08, E01B 27/11

(54) **VERFAHREN UND MASCHINE ZUM STABILISIEREN EINES ERDPLANUMS**
METHOD AND MACHINE FOR STABILIZING A SUBGRADE
PROCÉDÉ ET MACHINE POUR LA STABILISATION D'UNE PLATE-FORME DE VOIE EN TERRE

(30) Priorität: 01.07.2015 AT 4202015
(43) Veröffentlichungstag der Anmeldung: 09.05.2018
(73) Patentinhaber: Plasser & Theurer Export von Bahnbaumaschinen Gesellschaft m.b.H., 1010 Wien (AT)
(72) Erfinder: BRUNNINGER, Manfred, 4203 Altenberg (AT)
(86) Internationale Anmeldenummer: PCT/EP2016/000906
(87) Internationale Veröffentlichungsnummer: WO 2017/001037

(56) Entgegenhaltungen:
- EP-A2- 0 640 719
- EP-B1- 2 054 552
- AT-A4- 513 248
- DE-U1-202006 019 143

## Beschreibung

Die Erfindung betrifft ein Verfahren zum Stabilisieren eines Erdplanums eines Gleises, wobei das nach Entfernen des Gleises und Schotters freigelegte Erdplanum mit Zuschlagstoffen vermischt sowie unter Bildung einer Schutzschichte eingeebnet und verdichtet wird. Die Erfindung betrifft außerdem eine Maschine zur Durchführung des Verfahrens.

Gemäß AT 513 248 ist ein Verfahren zur Reinigung bzw. Erneuerung von Schotter eines Gleises bekannt. Die dabei eingesetzte Gleisbaumaschine ist in der gleislosen Baustelle über zwei Raupenfahrwerke abgestützt. Der durch eine Räumvorrichtung aufgenommene Schotter wird in einer Siebanlage gereinigt und in Arbeitsrichtung vor dem vorderen Raupenfahrwerk in einer ersten Teilmenge zur Bildung einer Schotterlage abgeworfen, auf der die beiden Raupenfahrwerke unter Schonung des Erdplanums verfahren werden. Hinter dem zweiten Fahrwerk erfolgt die Einbringung und Planierung der restlichen Schottermenge zur Herstellung eines exakten Schotterplanums.

EP 2 054 552 B1 beschreibt ebenfalls eine auf Raupenfahrwerken verfahrbare Maschine zum Erneuern einer Schotterbettung. Auf ein - durch Schotterentfernung hinter dem vorderen, auf dem alten Schotterbett abrollenden Fahrwerk freigelegtes - Planum wird zuerst eine Unterlage aus Geotextil oder Geogitter verlegt, auf welche sodann eine Sandschichte und auf diese eine Neuschotterschichte aufgebracht und verdichtet werden. Das zweite Raupenfahrwerk der Maschine fährt auf dem dadurch hergestellten neuen Schotterbett.

Die Aufgabe der vorliegenden Erfindung liegt nun in der Schaffung eines Verfahrens bzw. einer Maschine der eingangs genannten Art, mit dem bzw. der eine verbesserte Untergrundsanierung möglich ist.

Diese Aufgabe wird erfindungsgemäß mit einem Verfahren und einer Maschine der gattungsgemäßen Art durch die im Kennzeichen des Hauptanspruches bzw. des Anspruchs 5 angeführten Merkmale gelöst.

Ein derartiges Verfahren hat den Vorteil, dass die Bildung einer Sanierungsschichte möglich ist, ohne dass diese vor der Fertigstellung noch mit einem - zu einer ungleichmäßigen Verdichtung führenden - Fahrwerk befahren werden muss. Damit kann mit relativ geringem Verfahrensaufwand eine optimale Qualität der Sanierungsschichte sichergestellt werden.

Eine gemäß den Merkmalen von Anspruch 5 ausgebildete Maschine hat den Vorteil, dass der für die Sanierung des Erdplanums erforderliche konstruktive Aufwand relativ gering ist. Außerdem können bereits im Einsatz befindliche und durch den zitierten Stand der Technik bekannte, für eine Schotterreinigung vorgesehene Maschinen für eine zusätzliche Einsatzvariante in einfacher Weise nachträglich umgebaut (bzw. auch einfach wieder rückgebaut) werden.

Weitere Vorteile der Erfindung ergeben sich aus den übrigen Unteransprüchen und der Zeichnungsbeschreibung.

Im Folgenden wird die Erfindung anhand eines in der Zeichnung dargestellten Ausführungsbeispieles näher beschrieben. Es zeigen: Fig. 1 und 2 jeweils eine Seitenansicht einer - während zweier unterschiedlicher Arbeitsdurchgänge abgebildeten - Maschine zur Durchführung des erfindungsgemäßen Verfahrens.

Eine in der Zeichnung ersichtliche, zur Untergrundsanierung eines Gleises dienende Maschine 1 weist einen Maschinenrahmen 2 auf, der mit zwei endseitig angeordneten Schienenfahrwerken 3 ausgestattet ist. Zwischen diesen sind ein - bezüglich einer Arbeitsrichtung 4 - vorderes Raupenfahrwerk 5 und ein hinteres Raupenfahrwerk 6 über Antriebe 7 höhenverstellbar mit dem Maschinenrahmen 2 verbunden, an dem außerdem noch eine Räumkette 8 zur Aufnahme von Schotter 9, eine Siebanlage 10, eine Arbeitskabine 11 und ein Motor 12 vorgesehen sind.

Am hinteren Ende des Maschinenrahmens 2 ist eine Abwurfvorrichtung 22 in Form eines eine Auslassöffnung 14 aufweisenden Schüttgutspeichers 13 angeordnet, dem eine Planier- und Verdichtvorrichtung 15 bezüglich der Arbeitsrichtung 4 nachgeordnet ist. Vor dem Schüttgutspeicher 13 befindet sich eine durch Antriebe 16 höhenverstellbare Aufreißvorrichtung 17 mit in einer Maschinenquerrichtung voneinander distanzierten Aufreißzähnen 18.

Das erfindungsgemäße Verfahren zum Stabilisieren eines Erdplanums 19 des Gleises beginnt - nach erfolgtem Abbau der Schienen und Schwellen des Gleises - mit der Entfernung des Schotters 9 anhand der Räumkette 8 in einem in Fig. 1 dargestellten ersten Arbeitsdurchgang. Die Maschine 1 wird dabei mittels der abgesenkten Raupenfahrwerke 5 und 6 kontinuierlich auf dem durch die vorgeordnete Räumkette 8 freigelegten Erdplanum 19 verfahren. Der in der Siebanlage 10 gereinigte Schotter und der dabei anfallende Abraum wird über Förderbänder 23 in (nicht dargestellte) auf dem Nebengleis befindliche Materialwagen zur Zwischenspeicherung verladen.

Parallel dazu erfolgt in einem bezüglich der Arbeitsrichtung 4 an das hintere Raupenfahrwerk 6 anschließenden Arbeitsabschnitt 20 eine Auflockerung des Erdplanums 19 durch die Aufreißzähne 18 und eine Vermischung mit Zuschlagstoffen 30 (wie z.B. einem Kalk-Zement-Gemisch), die über die Auslassöffnung 14 des Schüttgutspeichers 13 eingebracht werden. Unmittelbar danach wird das Erdplanum 19 mittels der Planier- und Verdichtvorrichtung 15 eingeebnet und unter Bildung einer Schutzschichte 21 verdichtet.

In einem in Fig. 2 dargestellten zweiten Arbeitsdurchgang wird nun das mit den Zuschlagstoffen 30 versetzte Erdplanum 19 durch die Räumkette 8 aufgenommen und über die Siebanlage 10 zu einer hinter dem hinteren Raupenfahrwerk 6 gelegenen Abwurfstelle 24 weitertransportiert. Dabei tritt ein vorteilhafter Mischeffekt auf, der noch verstärkt wird durch das vibrierende Sieb der Siebanlage 10, über das das Material mit Hilfe eines Abdeckblechs geleitet wird. Das auf das freigelegte Erdplanum 19 abgeworfene Planumsmaterial wird anhand einer Verdichteinrichtung 25 planiert und verdichtet und dadurch eine Sanierungsschichte 26 gebildet.

Auf diese Sanierungsschichte 26 kann in weiterer Folge Kies 27 abgeworfen werden, der bei der Schotterreinigung als noch brauchbarer Abraum abgeschieden und zwischengelagert wurde und der nun zur Bildung einer Schutzschichte 28 planiert wird, wie ganz rechts in Fig. 2 zu sehen. Ebenso kann wahlweise der durch die Räumkette 8 aufgenommene und in der Siebanlage 10 gereinigte Schotter 9 nach der Zwischenspeicherung zur Bildung einer Schotterbettung auf die Sanierungsschichte 26 abgeworfen werden.

Zusätzlich besteht auch noch die Möglichkeit, vor dem Abwurf von Kies 27 eine Folie 29 auf die Sanierungsschichte 26 abzulegen.

## Patentansprüche

1. Verfahren zum Stabilisieren eines Erdplanums (19) eines Gleises, wobei das nach Entfernen des Gleises und Schotters freigelegte Erdplanum (19) mit Zuschlagstoffen vermischt sowie unter Bildung einer Schutzschichte (21) eingeebnet und verdichtet wird, **gekennzeichnet durch** folgende Merkmale:
a) in einem ersten Arbeitsdurchgang erfolgt - in einem bezüglich einer Arbeitsrichtung (4) an ein hinteres Raupenfahrwerk (6) anschließenden Arbeitsabschnitt (20) - parallel zur Entfernung des Schotters (9) eine Auflockerung des Erdplanums (19), eine Einbringung von Zuschlagstoffen (30) sowie eine Planierung,
b) in einem zweiten Arbeitsdurchgang wird das mit Zuschlagstoffen (30) versetzte Erdplanum (19) durch Aufnahme mittels einer Räumkette (8) und Weitertransport zu einer hinter dem hinteren Raupenfahrwerk (6) gelegenen Abwurfstelle (24) durchmischt und wiederum auf das freigelegte Erdplanum (19) abgeworfen, wonach unter Planierung und Verdichtung des abgeworfenen Erdplanums (19) eine Sanierungsschichte (26) gebildet wird.

2. Verfahren nach Anspruch 1, **dadurch gekennzeichnet, dass** der im ersten Arbeitsdurchgang aufgenommene Schotter (9) gereinigt und dabei als Abraum ausgeschiedener Kies (27) zwischengespeichert wird, der im zweiten Arbeitsdurchgang auf die Sanierungsschichte (26) abgeworfen und zur Bildung einer Schutzschichte (28) planiert wird.

3. Verfahren nach Anspruch 2, **dadurch gekennzeichnet, dass** vor dem Abwurf von Kies (27) eine Folie (29) auf die Sanierungsschichte (26) abgelegt wird.

4. Verfahren nach Anspruch 1, **dadurch gekennzeichnet, dass** der durch die Räumkette (8) aufgenommene Schotter (9) gereinigt und nach Zwischenspeicherung
zur Bildung einer Schotterbettung auf die Sanierungsschichte (26) abgeworfen wird.

5. Maschine mit Raupenfahrwerken, einer Räumkette (8) zur Aufnahme von Schotter (9), einer Siebanlage (10) sowie mit einer zur Einbringung von Schüttgut vorgesehenen Abwurfvorrichtung (22), zur Durchführung eines Verfahrens nach Anspruch 1, **gekennzeichnet durch** folgende Merkmale:
a) -bezüglich einer Arbeitsrichtung (4) der Maschine (1) - nach dem hinteren Raupenfahrwerk (6) ist ein eine Auslassöffnung (14) aufweisender Schüttgutspeicher (13) als Abwurfvorrichtung (22) angeordnet,
b) vor dem Schüttgutspeicher (13) sind in einer Maschinenquerrichtung voneinander distanzierte, durch Antriebe höhenverstellbare Aufreißzähne (18) für eine Auflockerung eines Erdplanums (19) angeordnet,
c) bezüglich der Arbeitsrichtung (4) hinter dem Schüttgutspeicher (13) ist eine Planier- und Verdichtvorrichtung (15) vorgesehen.

## Claims

1. A method for stabilizing an earth formation (19) of a track, wherein the earth formation (19), exposed after removal of the track and ballast, is mixed with aggregates and levelled and consolidated, thus forming a protection layer (21), **characterized by the following features:**
a) in a first working pass - in a work section (20) adjoining a rear crawler track (6) with regard to a working direction (4) - parallel to the removal of the ballast (9), the earth formation (19) is loosened up, aggregates (30) are introduced, and grading takes place,
b) in a second working pass, the earth formation (19) to which aggregates (30) have been added is mixed thoroughly by getting picked up by means of a clearing chain (8) and being transported onward to a discharge point (24) located behind the rear crawler track (6), and is discharged again upon the exposed earth formation (19) after which, by grading and consolidating the discharged earth formation (19), a rehabilitation layer (26) is formed.

2. A method according to claim 1, **characterized in that** the ballast (9) picked up in the first working pass is cleaned and gravel (27), which has been separated out as spoil in the process, is intermediately stored, said gravel being discharged in the second working pass upon the rehabilitation layer (26) and graded to form a protection layer (28).

3. A method according to claim 2, **characterized in that**, prior to the discharging of gravel (27), a foil (29) is placed upon the rehabilitation layer (26).

4. A method according to claim 1, **characterized in that** the ballast (9) picked up by the clearing chain (8) is cleaned and, after intermediate storage, discharged upon the rehabilitation layer (26) to form a ballast bed.

5. A machine having crawler tracks, a clearing chain (8) for picking up ballast (9), a screening installation (10), and a discharge device (22) provided for introducing bulk material, for carrying out a method according to claim 1, **characterized by** the following features:
a) behind the rear crawler track (6) - with regard to a working direction (4) of the machine (1) - a bulk material store (13) having a discharge opening (14) is arranged as a discharge device (22),
b) arranged in front of the bulk material store (13) are scarifying teeth (18), spaced from one another in a transverse direction of the machine and vertically adjustable by drives, for loosening up an earth formation (19),
c) behind the bulk material store (13), with regard to the working direction (4), a grading- and consolidating device (15) is provided.

## Revendications

1. Procédé de stabilisation d'un palier (19) d'une voie ferrée, dans lequel le palier (19) libéré après retrait de la voie ferrée et du ballast est mélangé à des agrégats ainsi que nivelé et compacté en formant une couche protectrice (21), **caractérisé par les caractéristiques** suivantes :
a) un ameublissement du palier (19), une introduction d'agrégats (30) ainsi qu'un aplanissement s'effectuent dans une première passe de travail dans une section de travail (20) adjacente à un mécanisme de roulement sur chenilles arrière (6) par rapport à un sens de travail (4) parallèlement au retrait du ballast (9),
b) le palier (19) mélangé avec des agrégats (30) est mélangé dans une seconde passe de travail par réception au moyen d'une chaîne de dégagement (8) et poursuite de transport vers une station de déchargement (24) située derrière le mécanisme de roulement sur chenilles arrière (6) et de nouveau déchargé sur le palier libéré (19), suite à quoi une couche d'assainissement (26) est formée en aplanissant et compactant le palier déchargé (19).

2. Procédé selon la revendication 1, **caractérisé en ce que** le ballast (9) reçu dans la première passe de travail est nettoyé et ce faisant entreposé en tant que déblais de gravier séparé (27) qui est déchargé sur la couche d'assainissement (26) dans la seconde passe de travail et aplani pour la formation d'une couche protectrice (28).

3. Procédé selon la revendication 2, **caractérisé en ce qu'**un film (29) est déposé sur la couche d'assainissement (26) avant le déchargement de gravier (27).

4. Procédé selon la revendication 1, **caractérisé en ce que** le ballast (9) reçu par la chaîne de dégagement (8) est nettoyé et déchargé sur la couche d'assainissement (26) après entreposage pour la formation d'un lit de ballast.

5. Machine avec mécanismes de roulement sur chenilles, une chaîne de dégagement (8) pour la réception de ballast (9), une installation de tamis (10) ains qu'avec un dispositif de déchargement (22) prévu pour l'introduction de marchandise en vrac, pour la réalisation d'un procédé selon la revendication 1, **caractérisée par** les caractéristiques suivantes :
a) un réservoir de marchandise en vrac (13) présentant une ouverture de sortie (14) est disposé en tant que dispositif de déchargement (22) après le mécanise de roulement sur chenilles arrière (6) par rapport à un sens de travail (4) de la machine (1),
b) des dents de défonçage (18) écartées les unes des autres dans un sens transversal de machine, réglables en hauteur par des entraînements pour un ameublissement d'un palier (19) sont disposées avant le réservoir de marchandise en vrac (13),
c) un dispositif d'aplanissement et de compactage (15) est prévu derrière le réservoir de marchandise en vrac (13) par rapport au sens de travail (4).
